# EUROPÄISCHE PATENTSCHRIFT

(11) **EP 2 041 419 B1**
(45) Veröffentlichungstag und Bekanntmachung des Hinweises auf die Patenterteilung: **07.09.2016**
(21) Anmeldenummer: 07765061.2
(22) Anmeldetag: 05.07.2007
(51) Int. Cl.: F02M 25/00

(54) **ABGASKÜHLER, INSBESONDERE FÜR EIN KRAFTFAHRZEUG**
EXHAUST GAS COOLER, IN PARTICULAR FOR A MOTOR VEHICLE
DISPOSITIF DE REFROIDISSEMENT DES GAZ D'ÉCHAPPEMENT DESTINÉ EN PARTICULIER À UN VÉHICULE À MOTEUR

(30) Priorität: 06.07.2006 DE 102006031611
(43) Veröffentlichungstag der Anmeldung: 01.04.2009
(73) Patentinhaber: MAHLE Behr GmbH & Co. KG, 70469 Stuttgart (DE)
(72) Erfinder: GESKES, Peter, 73760 Ostfildern (DE)
(74) Vertreter: Grauel, Andreas
(86) Internationale Anmeldenummer: PCT/EP2007/005938
(87) Internationale Veröffentlichungsnummer: WO 2008/003486

(56) Entgegenhaltungen:
- EP-A- 1 048 839
- EP-A- 1 277 945
- EP-A- 1 367 253
- DE-U1- 20 316 688
- JP-A- 2000 088 477
- US-A- 1 335 506

## Beschreibung

Die vorliegende Erfindung betrifft einen Abgaskühler, insbesondere für ein Kraftfahrzeug, nach dem Oberbegriff des Anspruchs 1. Die Figur 1 aus DE 20316688 U1 offenbart einen solchen Abgaskühlen.

Bei Verbrennungsmotoren insbesondere von Kraftfahrzeugen wird zunehmend Abgasrückführung zur Reduktion der Schadstoffemission eingesetzt, wobei das rückgeführte Abgas, unter dem im Sinne der Erfindung auch ein Abgas-Luft-Gemisch verstanden wird, notwendig gekühlt werden muss. Grundsätzlich stellen Abgaskühler hohe Anforderungen bezüglich der Temperaturfestigkeit der verwendeten Materialien. Andererseits ist es grundsätzlich gewünscht, Teile wie etwa ein kühlmittelführendes Gehäuse aus einem Material auszubilden, das preiswert, leichtbauend und kostengünstig in aufwendige Form bringbar ist.

DE 10 2004 045 016 A1 beschreibt einen Abgaskühler für ein Kraftfahrzeug, bei dem ein Block aus Tauscherrohren jeweils endseitig in Bodenstücken aufgenommen ist, welche wiederum einerseits mit einem Eintrittsdiffusor und andererseits mit einem Austrittsdiffusor verbunden sind. Diese Anordnung ist in einem Kunststoffgehäuse angebracht, wobei das Kunststoffgehäuse an dem Eintrittsdiffusor radial anliegt und an dem austrittsseitigen Bodenstück axial anstößt, wobei das austrittsseitige Bodenstück mittels einer Umbördelung an dem Kunststoffgehäuse festgelegt ist. Eine solche Anordnung ist problematisch hinsichtlich des Montageaufwandes und des Wärmeeintrags des heißen Abgases in das Kunststoffgehäuse insbesondere im Einlassbereich.

Es ist die Aufgabe der Erfindung, einen Abgaskühler anzugeben, bei dem ein insbesondere nicht hochtemperaturfestes Gehäuse auf einfache Weise montierbar ist und ein Wärmeeintrag in das Gehäuse insbesondere einlassseitig verringert ist.

Diese Aufgabe wird für einen eingangs genannten Abgaskühler erfindungsgemäß mit den kennzeichnenden Merkmalen des Anspruchs 1 gelöst. Durch das Vorsehen zweier Dichtungsebenen, wobei eine erste Dichtung das Abgas gegen die Umgebung abdichtet und die zweite Dichtung das Gehäuse gegen das eintrittsseitige Bodenstück abdichtet, ist eine verbesserte Isolierung und Verteilung der Wärme der eintrittsseitig sehr heißen Abgase gegenüber dem Gehäusematerial erreicht. Zudem ist eine solche Anordnung einfach und sicher montierbar, wobei insbesondere nach der Verbindung des Gehäuses mit den restlichen Teilen des Abgaskühlers keine Hitze eintragende Maßnahmen wie etwa Schweißen oder Löten mehr erforderlich sind. Hierzu ist in bevorzugter Ausführung vorgesehen, dass das erste Bodenstück, das zweite Bodenstück und die Tauscherrohre eine vormontierte, insbesondere verschweißte Einheit ausbilden, die in der axialen Richtung in das Gehäuse einschiebbar ist.

Besonders bevorzugt umfasst diese vormontierte Einheit zudem den Austrittsdiffusor, so dass nach der Gehäusemontage keinerlei Schweißarbeiten in unmittelbarer Umgebung des Gehäuses mit der Gefahr eines Wärmeeintrags mehr erforderlich sind. Hierdurch wird die Ausschussrate bei der Produktion des Abgaskühlers deutlich verringert.

In zweckmäßiger Ausgestaltung ist der Eintrittsdiffusor über zumindest ein Befestigungsmittel, insbesondere eine Schraube, in im Wesentlichen axialer Richtung gegen das Gehäuse gehalten, wobei die erste und die zweite Dichtung durch die Halterung kraftbeaufschlagt sind. Besonders bevorzugt ist das Befestigungsmittel teilweise in einer Hülse geführt, die einen Kragen des Gehäuses durchgreift. Insgesamt ist hierdurch eine einfache Montage ermöglicht, wobei durch die Hülse mit einfachen Mitteln eine unterschiedliche Kraftbeaufschlagung der beiden Dichtungen realisierbar ist, wobei insbesondere die Kraftbeaufschlagung des aus weichem Material wie etwa Kunststoff oder Aluminium bestehenden Gehäuses durch einen Anschlag an der Hülse limitiert ist.

Vorteilhaft ist die erste Dichtung eine hochtemperaturfeste Dichtung, insbesondere aus Metall. Weiterhin vorteilhaft weist die zweite Dichtung eine Temperaturfestigkeit bis zumindest etwa 200 °C auf, wobei die zweite Dichtung insbesondere aus Silikon besteht. Alternativ kann auch die zweite Dichtung eine Metalldichtung sein oder aus einem anderen geeigneten Material bestehen.

In einer bevorzugten Ausführungsform ist zwischen dem Gehäuse und zumindest einem von beiden, dem austrittsseitigen Bodenstück oder dem Austrittsdiffusor, eine dritte Dichtung vorgesehen. Besonders bevorzugt ist dabei die dritte Dichtung im Wesentlichen senkrecht zu der axialen Richtung kraftbeaufschlagt. Hierdurch kann generell eine einfache Montage durch Einschieben einer vorgefertigten Einheit in das Gehäuse erfolgen, wobei zudem eine große thermische Längenänderung der verschiedenen Komponenten des Abgaskühlers ausgeglichen werden kann. Vorteilhaft ist die dritte Dichtung hierzu in axialer Richtung gleitfähig aufgenommen, so dass eine thermische Ausdehnung des Abgaskühlers in dieser Richtung ausgleichbar ist.

Bei einer zweckmäßigen Konstruktion weist das austrittsseitige Bodenstück eine sich im Wesentlichen in axialer Richtung erstreckende Abkragung auf. Eine solche Abkragung kann auf einfache Weise das Gehäuse stützen, wobei das Bodenstück und seine Abkragung in unmittelbarem Kontakt mit dem Kühlmittel stehen, so dass in diesem Bereich der Anlage des Gehäuses mit dem austrittsseitigen Bodenstück keine Gefahr eines schädlichen Wärmeeintrags in das Gehäusematerial besteht.

Bei einer allgemein bevorzugten Ausführungsform ist das Gehäuse mit einem austrittsseitigen Endbereich über ein Befestigungsmittel, insbesondere eine Schraube, zumindest einem von beiden, austrittsseitiges Bodenstück oder Austrittsdiffusor, festgelegt. Dies verbessert insgesamt die mechanische Festlegung des Gehäuses und verhindert auch bei hoher Lebensdauer des Abgaskühlers einen Kühlmittelaustritt Das Befestigungsmittel kann auch eine Niet, eine Klemme, eine Umbördelung, ein umlaufender Reifen oder ähnliches sein.

In einer weiteren Variante eines erfindungsgemäßen Abgaskühlers hat das Gehäuse an einem austrittsseitigen Endbereich eine formschlüssige Struktur, insbesondere eine Verjüngung, wobei der Austrittsdiffusor formschlüssig gegen die Struktur abgestützt ist. Besonders bevorzugt ist dabei zwischen der formschlüssigen Struktur und dem Austrittsdiffusor eine dritte Dichtung angeordnet. Dies ermöglicht eine besonders einfache und schnelle Montage des Abgaskühlers.

In einer alternativen oder ergänzenden Ausführungsform ist an dem Austrittsdiffusor ein Haftenlittel angeordnet, wobei das Haltemittel mit einem austrittsseitigen Endbereich des Gehäuses verbunden ist. In einer vorteilhaften Realisierung umfasst das Haltemittel dabei zumindest ein federelastisches Blech, wobei das Blech in einem elastisch vorgespannten Zustand an dem Endbereich des Gehäuses festgelegt ist. Hierdurch ist eine Halterung des austrittsseitigen Gehäusebereichs ermöglicht, die zugleich eine Kompensation der thermischen Ausdehnung der verschiedenen Komponenten erlaubt. Weiterhin alternativ oder ergänzend ist das Haltemittel über den Austrittsdiffusor schiebbar und von dem Austrittsdiffusor formschlüssig gehalten. Ein solches Haltemittel ist in der Montage einfach und hinsichtlich des Ausgleichs von ausdehnungsbedingtem Spiel zweckmäßig.

Allgemein bevorzugt besteht das Gehäuse zumindest teilweise aus einem Kunststoff aus der Gruppe Polyamid (PA). Polyphtalamid (PPA) und Polyphenylensutfid (PPS). Diese Kunststoffe sind mechanisch stabil und bis zu Temperaturen von wenigstens etwa 160 °C temperaturbeständig.

In einer weiteren Ausführungsform der Erfindung kann der Kühler in ein Aluminium-Guss-Modul oder -Gehäuse eingeschoben sein, welches beispielsweise an einem Motor befestigt, wie vorzugsweise verschraubt wird. Durch dieses Gehäuse oder Modul wird eine einfache Übergabe des Kühlmittels realisierbar und das Gehäuse oder Modul kann vorzugsweise Verschaubungspunkte als Befestigungspunkte zur Verbindung mit dem Motor aufweisen.

Eine bevorzugte Ausführungsform zeichnet sich dadurch aus, dass an dem Austrittsdiffusor ein Haltemittel angeordnet ist, wobei das Haltemittel mit einem austrittsseitigen Endbereich des Gehäuses verbindbar ist, wobei bevorzugt das Haltemittel zumindest ein federelastisches Blech umfasst, wobei das Blech in einem elastisch vorgespannten Zustand an dem Endbereich des Gehäuses festgelegt ist, wobei besonders bevorzugt das Haltemittel über den Austrittsdiffusor schiebbar und von dem Austrittsdiffusor formschlüssig gehalten ist.

Eine weitere bevorzugte Ausführungsform zeichnet sich dadurch aus, dass das Gehäuse zumindest teilweise aus einem Kunststoff aus der Gruppe Polyamid (PA), Polyphtalamid (PPA) und Polyphenylensulfid (PPS) besteht.

Eine weitere bevorzugte Ausführungsform zeichnet sich dadurch aus, dass das Gehäuse Teil eines gesamten Moduls oder gesamten Gehäuses ist, das an einen Motor direkt oder indirekt befestigbar ist, wie insbesondere mit dem Motor verschraubbar ist.

Weitere Vorteile und Merkmale eines erfindungsgemäßen Abgaskühlers ergeben sich aus den nachfolgend beschriebenen Ausführungsbeispielen sowie aus den abhängigen Ansprüchen.

Nachfolgend werden sechs bevorzugte Ausführungsbeispiele eines Abgaskühlers beschrieben und anhand der anliegenden Zeichnungen näher erläutert.
- Fig. 1: zeigt eine schematische Schnittansicht eines ersten Ausführungsbeispiels eines Abgaskühlers.
- Fig. 2: zeigt eine schematische Schnittansicht eines zweiten Ausführungsbeispiels eines Abgaskühlers.
- Fig. 3: zeigt eine schematische Schnittansicht eines dritten Ausführungsbeispiels eines Abgaskühlers.
- Fig. 4: zeigt eine schematische Schnittansicht eines vierten Ausführungsbeispiels eines Abgaskühlers.
- Fig. 5: zeigt eine schematische Schnittansicht eines fünften Ausführungsbeispiels eines Abgaskühlers.
- Fig. 6: zeigt eine schematische Schnittansicht eines sechsten Ausführungsbeispiels eines Abgaskühlers.

Der Abgaskühler gemäß Fig. 1 umfasst einen hinsichtlich des Abgasstroms eintrittsseitigen Eintrittsdiffusor 1, der vorliegend ein an sich bekanntes Stellglied 2 zur selektiven Verteilung des Abgasstroms auf Tauscherrohre und/oder einen Bypasskanal. Das Stellglied 2 ist optional und findet vorwiegend bei Verbrennungsmotoren in Personenkraftwagen Anwendung.

Ein Bündel aus parallelen Tauscherrohren 3 ist an jedem der Enden der Tauscherrohre mit einem eintrittsseitigen Bodenstück 4 und entsprechend einem austrittsseitigen Bodenstück 5 verschweißt. Die Tauscherrohre 3 und die Bodenstücke 4, 5 bestehen jeweils aus einem nicht korrosionsanfälligen Stahl oder einem anderen zur Führung eines heißen Abgasstroms geeigneten Material. An dem austrittsseitigen Bodenstück 5 ist ein sich konisch verjüngender Austrittsdiffusor 6 angeschweißt.

Ein Gehäuse 7 des Abgaskühlers besteht aus einem Kunststoff und umgibt das Bündel von Tauscherrohren 3, wobei das Gehäuse 7 einerseits gegenüber dem eintrittsseitigen Bodenstück 4 und andererseits gegenüber dem austrittsseitigen Bodenstück 5 abgedichtet ist, so dass Gehäuse 7, Bodenstücke 4, 5 und die Tauscherohre insgesamt ein Volumen zur Führung eines Kühlmittels eingrenzen. Das Gehäuse 7 hat einen Eintritt 7a und einen Austritt 7b für das Kühlmittel, so dass das Gehäuse 7 von dem Kühlmittel, insbesondere dem Kühlmittel eines Hauptkühlkreislaufs eines Verbrennungsmotors des Kraftfahrzeugs, durchströmbar ist. Dabei stehen sowohl die Wände der Tauscherrohre 3 sowie die bezüglich des eingeschlossenen Volumens inneren Oberflächen der Bodenstücke 4, 5 mit dem Kühlmittel in unmittelbarem Kontakt.

Bei dem Abgaskühler handelt es sich der Bauart nach um einen I-FlowKühler, bei dem die Tauscherrohre 3 im Wesentlichen gerade verlaufen und parallel zueinander angeordnet sind. Durch die Tauscherrohre 3 bzw. die Strömungsrichtung des Abgases durch die Rohre wird eine axiale Richtung des Abgaskühlers definiert.

Eintrittsseitig sind der Eintrittsdiffusor 1, das eintrittsseitige Bodenstück 4 und das Gehäuse 7 in axialer Richtung kraftbeaufschlagt mittels einer ersten Dichtung 8 und einer zweiten Dichtung 9 dichtend aneinander festgelegt. Dabei weist das eintrittsseitige Bodenstück 4 eine radiale Abkragung 4a auf, auf der abgasseitig die erste Dichtung 8 und kühlmittelseitig die zweite Dichtung 9 aufgelegt ist. Hierzu können die Abkragung 4a sowie die Dichtungen 8, 9 Rillen, Sicken, Schneiden oder andere an sich bekannte Mittel zur Positionierung und Abdichtung aufweisen. Auf die erste Dichtung 8 ist der Eintrittsdiffusor 1 mit einer an ihm vorgesehenen Abkragung 1 a aufgesetzt. Auf die zweite Dichtung 9 ist das Gehäuse 7 mittels einer an ihm ausgeformten Abkragung 7c aufgesetzt. Die Abkragungen 1 a, 4a, 7c weisen sich überdeckende Durchbrechungen bzw. Bohrungen auf, die von als Schrauben mit Muttern ausgebildeten Befestigungsmitteln 10 durchgriffen werden. Über den Umfang verteilt sind mehrere Schrauben 10 zur sicheren Festlegung vorgesehen. Bei dem Befestigungsmittel kann es sich auch um eine Niet, eine Klammer oder ein anderes geeignetes Mittel handeln.

Im vorliegenden Ausführungsbeispiel ist in die Durchbrechungen zudem eine nicht dargestellte Hülse eingesetzt, die die Durchbrechung des Kragens des Gehäuses 7c durchgreift und auf dem Kragen des Bodenstücks 4a aufliegt. Bei der ersten Dichtung 8 handelt es sich um eine Metalldichtung, z. B. aus Kupfer oder einem anderen hinsichtlich der eintrittsseitigen Temperatur des Abgases temperaturfesten Metall. Bei der zweiten Dichtung 9 handelt es sich um eine Silikondichtung, die bis zu einer Temperatur von etwa 200 °C temperaturfest ist. Bedingt durch die nicht dargestellte Hülse führt ein Anziehen der Schraube 10 mittels einer Mutter und ggf. vorgesehener Unterlegscheiben zu einer summarischen Kompression von Gehäusekragen 7c und zweiter Dichtung 9 um einen durch das Hülsenmaß definierten Hub, so dass die weichen Materialien von Gehäuse und zweiter Dichtung 9 nicht überbelastet werden. Die Metalldichtung 8 ist dagegen mit einer höheren Kraft anpressbar, die durch das Anzugsmoment der Schraube gegeben ist. Insgesamt erfolgt die Abdichtung von Eintrittsdiffusor 1, Bodenstück 4 und eintrittsseitigem Ende des Gehäuses 7 somit in axialer Richtung.

Eine austrittsseitige Abdichtung des Gehäuses 7 gegenüber dem zweiten Bodenstück 5 erfolgt über eine dritte Dichtung 11, die als O-Ring auf einer sich in axialer Richtung erstreckenden Abkragung 5a des austrittsseitigen Bodenstücks 5 aufliegt. Die dritte Dichtung 11 ist gehäuseseitig in einer Ringnut 7d des Gehäuses eingelegt.

Eine in Austrittsrichtung hinter der Dichtung 11 angeordnete umlaufende Nase 7e des Gehäuses rastet in eine entsprechende Nut oder Rille 5b des Bodenstücks 5 ein, um eine eventuelle Schwingung der Teile des Abgaskühlers zueinander zu verringern.

Das Gehäuse 7 weist über seine gesamte Länge einen freien Durchtrittsquerschnitt auf, wobei das Bodenstück 5 mit seiner Abkragung 5a und der Austrittsdiffusor 6 mit diesem freien Querschnitt nicht kollidieren. Bei der Montage wird zunächst insbesondere durch Schweißung oder Lötung eine vorgefertigte Einheit aus Austrittsdiffusor 6, Bodenstück 5 mit Abkragung 5a, Tauscherrohren 3 und eintrittsseitigem Bodenstück 4 mit Abkragung 4a hergestellt, welche nachfolgend in das Kunststoffgehäuse 7 eingeschoben werden, wobei zuvor die zweite Dichtung 9 platziert wird. Das Einschieben erfolgt mit dem Austrittsdiffusor voran in die eintrittsseitige Öffnung des Gehäuses 7, also gemäß Fig. 1 durch eine Bewegung der vorgefertigten Einheit von links nach rechts. Nach diesem Einschieben wird die erste Dichtung 8 auf dem ersten Bodenstück 4 platziert, der Eintrittsdiffusor 1 aufgesetzt und die Schrauben 10 mit den Hülsen eingesetzt und angezogen. Somit ist zur Montage des Gehäuses 7 kein Fertigungsschritt erforderlich, der einen Wärmeeintrag in das Gehäuse 7 bewirken kann, insbesondere keine Verlötung oder Verschweißung.

Die radiale Abdichtung des Kragens 5a des Bodenstücks 5 gegenüber dem Gehäuse 7 mittels der dritten Dichtung 11 ermöglicht zudem eine Kompensation einer thermischen Ausdehnung der Tauscherrohre 3 gegenüber dem Gehäuse 7. Hierbei kann die Dichtung 11, die in der Nut 7d in axialer Richtung gegenüber dem Gehäuse 7 fixiert ist, auf dem Kragen 5a des Bodenstücks 5 gleiten. Es kann auch vorgesehen sein, dass die Dichtung 11 gegenüber dem Kragen 5a fixiert ist und gegenüber dem Gehäuse 7 gleitet oder gegenüber beiden Elementen gleitet.

Bei dem zweiten Ausführungsbeispiel gemäß Fig. 2 liegt im Unterschied zu dem ersten Ausführungsbeispiel eine zusätzliche Festlegung des austrittsseitigen Endbereichs des Gehäuses 7 an dem Kragen 5a des Bodenstücks 5 vor, damit auch bei Materialermüdung oder hohem Kühlmitteldruck keine Undichtigkeit des Kühlmittels in diesem Bereich auftritt. In der vorliegenden schematischen Darstellung sind Schrauben 12 in radialer Richtung in den Kragen 5a eingeschraubt, wobei sie das Gehäuse 7 durchgreifen. Die Schrauben 12 sind austrittsseitig der dritten Dichtung 11 angeordnet. Falls die Materialstärke des Kragen 5a nur Durchgangsgewinde zulässt, können die Schrauben über weitere Dichtmittel abgedichtet werden, wie etwa eine Gewindedichtung.

Bei der Ausführung gemäß dem dritten Ausführungsbeispiel (siehe Fig. 3) ist der austrittsseitige Endbereich des Gehäuses 7 ähnlich wie im zweiten Ausführungsbeispiel mittels Schrauben 12 gesichert, wobei die Schrauben 12 in Muttern 13 eingeschraubt sind, die auf einem konischen Wandungsabschnitt 6a des Austrittsdiffusors 6 festgelegt sind, insbesondere mittels Schweißung. Je nach Materialstärke des Austrittsdiffusors 6 kann es sich auch um Sackgewinde in der Wandung 6a handeln. Eine Ausführung wie in Fig. 3 ist zum Beispiel dann vorteilhaft, wenn die Materialstärken beispielsweise des Bodenstücks 5 nicht ausreichend sind, um Schraubgewinde vorzusehen.

Bei dem vierten Ausführungsbeispiel gemäß Fig. 4 hat das Gehäuse 7 im Unterschied zum ersten Ausführungsbeispiel eine formschlüssige Struktur an seinem austrittsseitigen Endbereich, welche vorliegend als Verjüngung 14 des Gehäuses 7 ausgeformt ist. Die Verjüngung 14 korrespondiert mit einem konischen Abschnitt 6a der Wandung des Austrittsdiffusors 6. Zwischen der Verjüngung 14 und der Wandung 6a ist eine Dichtung 11a in eine Gehäusenut eingetegt Die Dichtung 11a kann alternativ oder ergänzend zu der dritten Dichtung 11 des ersten Ausführungsbeispiels vorgesehen werden. Grundsätzlich hat das Abgas austrittsseitig eine erheblich niedrigere Temperatur als eintrittsseitig. Typische Temperaturwerte für das eintrittsseitige Abgas sind 600 °C bis 700 °C, wogegen das austrittsseitige Abgas Temperaturen von typisch 150 °C bis 160 °C aufweist. Die Erwärmung des Austrittsdiffusors 6 ist daher begrenzt, so dass das Gehäuse 7 und eine elastische, ggf. aus Silikon bestehende Dichtung 11a an der Wandung 6a anliegen können, ohne zerstört zu werden. Besonders unkritisch ist das Prinzip des vierten Ausführungsbeispiels in dem Fall, in dem das Gehäuse 7 aus Aluminium besteht.

Alternativ kann die Dichtung 11a auch auf dem dem Anschlussflansch benachbarten zylindrischen Segment des Austrittsdiffusors angeordnet sein, so dass dann das Gehäuse dann weiter nach hinten bis näher an den Anschlussflansch heran reicht und einen Bereich des zylindrischen Segments umgibt. Dadurch können thermische Dehnungen des Kühlerblocks weiter kompensierbar sein.

Bei dem fünften Ausführungsbeispiel (siehe Fig. 5) erfolgt die austrittsseitige Abdichtung des Gehäuses 7 ebenso wie im ersten Ausführungsbeispiel mittels einer Ringdichtung 11, die auf einem Kragen 5a des Bodenstücks 5 aufliegt. Im Unterschied zu dem ersten Ausführungsbeispiel hat das Gehäuse 7 auch austrittsseitig eine radiale Abkragung 15, an der mittels Schrauben 16 federelastische Bleche 17 festgelegt sind, die am Umfang einer Wandung 6a des Austrittsdiffusors 6 befestigt sind. Die elastischen Bleche 17 können grundsätzlich nach einem Einschieben der Baueinheit in das Gehäuse 7 an der Wandung 6a angeschweißt werden, da diese weit von dem Gehäuse 7 entfernt ist. Bevorzugt sind die Bleche 17 jedoch wie durch die gepunkteten Linien dargestellt vor dem Einschieben der Einheit in das Gehäuse 7 an der Wandung 6a festgelegt und so umgebogen, dass sie zunächst den freien Querschnitt des Gehäuses 7 nicht überdecken. Erst nach dem Einschieben der baulichen Einheit in das Gehäuse 7 werden sie gemäß der Pfeile in Fig. 5 federelastisch verbogen und mittels der Schrauben 16 an dem Kragen 15 befestigt. Hierdurch ist das Gehäuse 7 im austrittsseitigen Endbereich sicher gegenüber dem Austrittsdiffusor 6 und dem Bodenstück 5 gehalten, wobei aufgrund der Federelastizität der Bleche 17 weiterhin eine gute Ausgleichsfähigkeit thermischer Ausdehnungen besteht.

Das sechste Ausführungsbeispiel gemäß Fig. 6 ist in seiner Konstruktion dem fünften Ausführungsbeispiel ähnlich, wobei anstelle der federelastischen Bleche nunmehr ein Haltemittel 18 über den Austrittsdiffusor 6 geschoben und mit der Abkragung 15 des Gehäuses 7 verschraubt wird. Das Haltemittel 18 ist als rotationssymmetrischer Trichter ausgebildet, der mit seiner kleineren Öffnung umlaufend auf einer konischen Wandung 6a des Austrittsdiffusors 6 aufliegt. Auch hierdurch ist eine elastich nachgiebige Halterung des austrittsseitigen Endbereichs des Gehäuses 7 gegenüber dem Bodenstück 5 und dem Austrittsdiffusor 6 ermöglicht.

Es versteht sich, dass die besonderen Merkmale der verschiedenen Ausführungsbeispiele je nach Anforderungen sinnvoll miteinander kombiniert werden können.

## Patentansprüche

1. Abgaskühler, insbesondere für ein Kraftfahrzeug, umfassend
einen Eintrittsdiffusor (1) zur Zuführung eines Abgasstroms,
einen Tauscherbereich mit einer Mehrzahl von sich in einer axialen Richtung erstreckenden Tauscherrohren (3), wobei die Tauscherrohre (3) an ihrem einen Ende an einem ersten, eintrittsseitigen Bodenstück (4) und an ihrem anderen Ende an einem zweiten, austrittsseitigen Bodenstück (5) aufgenommen sind,
einen dem Eintrittsdiffusor (1) gegenüberliegenden Austrittsdiffusor (6) zur Abführung des Abgasstroms, und
ein von einem Kühlmittel durchströmbares Gehäuse (7), wobei das Gehäuse (7) aus einem nicht hochtemperaturfesten Material, insbesondere Kunststoff oder Aluminium, besteht,
**dadurch gekennzeichnet,**
**dass** zwischen Eintrittsdiffusor (1) und erstem Bodenstück (4) eine erste Dichtung (8) zur Abdichtung des Abgases gegen die Umgebung und zwischen erstem Bodenstück (4) und Gehäuse (7) eine zweite Dichtung (9) zur Abdichtung des Kühlmittels gegen die Umgebung angeordnet ist.

2. Abgaskühler nach Anspruch 1, **dadurch gekennzeichnet, dass** das erste Bodenstück (4), das zweite Bodenstück (5) und die Tauscherrohre (3) eine vormontierte, insbesondere verschweißte Einheit ausbilden, die in der axialen Richtung in das Gehäuse (7) einschiebbar ist.

3. Abgaskühler nach Anspruch 2, **dadurch gekennzeichnet, dass** die vormontierte Einheit zudem den Austrittsdiffusor (6) umfasst.

4. Abgaskühler nach einem der vorhergehenden Ansprüche, **dadurch gekennzeichnet, dass** der Eintrittsdiffusor (1) über zumindest ein Befestigungsmittel (10), insbesondere eine Schraube, in im Wesentlichen axialer Richtung gegenüber dem Gehäuse (7) gehalten ist, wobei die erste und die zweite Dichtung (8, 9) durch die Halterung kraftbeaufschlagt sind.

5. Abgaskühler nach Anspruch 4, **dadurch gekennzeichnet, dass** das Befestigungsmittel (10) teilweise in einer Hülse geführt ist, die einen Kragen (7c) des Gehäuses durchgreift.

6. Abgaskühler nach einem der vorhergehenden Ansprüche, **dadurch gekennzeichnet, dass** die erste Dichtung (8) eine hochtemperaturfeste Dichtung, insbesondere aus Metall, ist.

7. Abgaskühler nach einem der vorhergehenden Ansprüche, **dadurch gekennzeichnet, dass** die zweite Dichtung (9) eine Temperaturfestigkeit bis zumindest etwa 200° C aufweist, wobei die zweite Dichtung insbesondere aus Silikon besteht.

8. Abgaskühler nach einem der vorhergehenden Ansprüche, **dadurch gekennzeichnet, dass** zwischen dem Gehäuse (7) und zumindest einem von beiden, dem austrittsseitigen Bodenstück (5) oder dem Austrittsdiffusor (6), eine dritte Dichtung (11) vorgesehen ist.

9. Abgaskühler nach Anspruch 8, **dadurch gekennzeichnet, dass** die dritte Dichtung (11) im Wesentlichen senkrecht zu der axialen Richtung kraftbeaufschlagt ist.

10. Abgaskühler nach Anspruch 8 oder 9, **dadurch gekennzeichnet, dass** die dritte Dichtung (11) in axialer Richtung gleitfähig aufgenommen ist, so dass eine thermische Ausdehnung des Abgaskühlers ausgleichbar ist.

11. Abgaskühler nach einem der vorhergehenden Ansprüche, **dadurch gekennzeichnet, dass** das austrittsseitige Bodenstück (5) eine sich im Wesentlichen in axialer Richtung erstreckende Abkragung (5a) aufweist.

12. Abgaskühler nach einem der vorhergehenden Ansprüche, **dadurch gekennzeichnet, dass** das Gehäuse (7) mit einem austrittsseitigen Endbereich über ein Befestigungsmittel (12), insbesondere eine Schraube, an zumindest einem von beiden, austrittsseitiges Bodenstück (5) oder Austrittsdiffusor (6), festgelegt ist.

13. Abgaskühler nach einem der vorhergehenden Ansprüche, **dadurch gekennzeichnet, dass** das Gehäuse (7) an einem austrittsseitigen Endbereich eine formschlüssige Struktur, insbesondere eine Verjüngung aufweist, wobei der Austrittsdiffusor (6) formschlüssig gegen die Struktur abgestützt ist.

14. Abgaskühler nach Anspruch 13, **dadurch gekennzeichnet, dass** zwischen der formschlüssigen Struktur und dem Austrittsdiffusor (6) eine dritte Dichtung (11a) liegt oder angeordnet ist.

15. Abgaskühler nach Anspruch 14, **dadurch gekennzeichnet, dass** die Dichtung (11a) auf dem konischen und/oder auf dem zylindrischen Segment des Austrittsdiffusors angeordnet ist.

## Claims

1. An exhaust gas cooler, in particular for a motor vehicle, comprising
an inlet diffuser (1) for supplying an exhaust gas flow,
an exchanger area having a plurality of exchanger tubes (3) extending in an axial direction, wherein the exchanger tubes (3) are received on one end on a first, inlet-side bottom part (4) and on their other end on a second outlet-side bottom part (5),
an outlet diffuser (6) opposite said inlet diffuser (1) for discharging the exhaust gas flow, and
a housing (7) adapted to be flown through by a coolant, wherein said housing (7) is made of a material which is not resistant to high temperatures, in particular plastic or aluminium,
**characterised in that**
a first seal (8) is arranged between the inlet diffuser (1) and the first bottom part (4) for sealing the exhaust gas against the outside, and a second seal (9) is arranged between the first bottom part (4) and the housing (7) for sealing the coolant against the outside.

2. The exhaust gas cooler as claimed in claim 1, **characterised in that** said first bottom part (4), said second bottom part (5) and said exchanger tubes (3) form a pre-assembled, in particular welded, unit which is slidably insertable into said housing (7) in the axial direction.

3. The exhaust gas cooler as claimed in claim 2, **characterised in that** said pre-assembled unit further comprises the outlet diffuser (6).

4. The exhaust gas cooler as claimed in any one of the preceding claims, **characterised in that** the inlet diffuser (1) is held in a substantially axial direction relative to the housing (7) by at least one fastening means (10), in particular a bolt, wherein said first and second seals (8, 9) are subjected to force by the holding means.

5. The exhaust gas cooler as claimed in claim 4, **characterised in that** the fastening means (10) is partly guided within a sleeve extending through a collar (7c) of the housing.

6. The exhaust gas cooler as claimed in any one of the preceding claims, **characterised in that** said first seal (8) is a high-temperature resistant seal, in particular made of metal.

7. The exhaust gas cooler as claimed in any one of the preceding claims, **characterised in that** said second seal (9) has a temperature resistance of up to at least about 200°C, wherein said second seal is, in particular, made of silicone.

8. The exhaust gas cooler as claimed in any one of the preceding claims, **characterised in that** a third seal (11) is provided between the housing (7) and at least one of the outlet-side bottom part (5) and the outlet diffuser (6).

9. The exhaust gas cooler as claimed in claim 8, **characterised in that** said third seal (11) is subjected to a force substantially perpendicular relative to the axial direction.

10. The exhaust gas cooler as claimed in claim 8 or 9, **characterised in that** said third seal (11) is slidably received in the axial direction such that thermal expansion of the exhaust gas cooler is compensatable.

11. The exhaust gas cooler as claimed in any one of the preceding claims, **characterised in that** the outletside bottom part (5) has a bevel (5a) substantially extending in the axial direction.

12. The exhaust gas cooler as claimed in any one of the preceding claims, **characterised in that** an outletside end section of said housing (7) is fixed to at least one of the outlet-side bottom part (5) and the outlet diffuser (6) by a fastening means (12), in particular a bolt.

13. The exhaust gas cooler as claimed in any one of the preceding claims, **characterised in that** an outletside end section of said housing (7) has a form-fit structure, in particular a taper, wherein the outlet diffuser (6) is supported against said structure in a form-fit manner.

14. The exhaust gas cooler as claimed in claim 13, **characterised in that** a third seal (11a) is present or arranged between said form-fit structure and the outlet diffuser (6).

15. The exhaust gas cooler as claimed in claim 14, **characterised in that** said seal (11a) is arranged on the conical and/or cylindrical segment of the outlet diffuser.

## Revendications

1. Refroidisseur de gaz d'échappement, en particulier pour un véhicule automobile, comprenant
un diffuseur d'entrée (1) servant à l'alimentation d'un flux de gaz d'échappement,
une zone d'échangeur comprenant une pluralité de tubes d'échangeur (3) s'étendant dans une direction axiale, où les tubes d'échangeur (3) sont logés, au niveau de l'une de leurs extrémités, sur une première pièce de fond (4) côté entrée, et, au niveau de leur autre extrémité, sur une deuxième pièce de fond (5) côté sortie,
un diffuseur de sortie (6) servant à l'évacuation du flux de gaz d'échappement et placé à l'opposé du diffuseur d'entrée (1), et
un carter (7) traversé par un moyen de refroidissement, où le carter (7) se compose d'un matériau non résistant à des températures élevées, se composant en particulier de matière plastique ou d'aluminium,
**caractérisé en ce qu'**un premier joint d'étanchéité (8) servant à assurer l'étanchéité des gaz d'échappement, par rapport à l'environnement, est disposé entre le diffuseur d'entrée (1) et la première pièce de fond (4), un deuxième joint d'étanchéité (9) assurant l'étanchéité du moyen de refroidissement, par rapport à l'environnement, étant disposé entre la première pièce de fond (4) et le carter (7).

2. Refroidisseur de gaz d'échappement selon la revendication 1, **caractérisé en ce que** la première pièce de fond (4), la deuxième pièce de fond (5) et les tubes d'échangeur (3) forment un ensemble prémonté, en particulier soudé, qui peut être introduit dans le carter (7) suivant la direction axiale.

3. Refroidisseur de gaz d'échappement selon la revendication 2, **caractérisé en ce que** l'ensemble prémonté comprend en outre le diffuseur de sortie (6).

4. Refroidisseur de gaz d'échappement selon l'une quelconque des revendications précédentes, **caractérisé en ce que** le diffuseur d'entrée (1) est tenu, dans une direction pratiquement axiale par rapport au carter (7), par au moins un moyen de fixation (10), en particulier une vis, où les premier et deuxième joints d'étanchéité (8, 9) sont soumis à une force exercée par la fixation.

5. Refroidisseur de gaz d'échappement selon la revendication 4, **caractérisé en ce que** le moyen de fixation (10) est partiellement guidé dans un manchon qui traverse un rebord (7c) du carter.

6. Refroidisseur de gaz d'échappement selon l'une quelconque des revendications précédentes, **caractérisé en ce que** le premier joint d'étanchéité (8) est un joint d'étanchéité résistant à des températures élevées, étant en particulier en métal.

7. Refroidisseur de gaz d'échappement selon l'une quelconque des revendications précédentes, **caractérisé en ce que** le deuxième joint d'étanchéité (9) présente une tenue en température allant jusqu'à au moins 200°C environ, où le deuxième joint d'étanchéité est en particulier en silicone.

8. Refroidisseur de gaz d'échappement selon l'une quelconque des revendications précédentes, **caractérisé en ce qu'**il est prévu un troisième joint d'étanchéité (11) disposé entre le carter (7) et au moins l'un des deux composants, à savoir la pièce de fond (5) côté sortie ou le diffuseur de sortie (6).

9. Refroidisseur de gaz d'échappement selon la revendication 8, **caractérisé en ce que** le troisième joint d'étanchéité (11) est soumis à une force s'exerçant pratiquement de façon perpendiculaire à la direction axiale.

10. Refroidisseur de gaz d'échappement selon la revendication 8 ou 9, **caractérisé en ce que** le troisième joint d'étanchéité (11) est logé en pouvant glisser dans la direction axiale, de sorte qu'une dilatation thermique du refroidisseur de gaz d'échappement peut être compensée.

11. Refroidisseur de gaz d'échappement selon l'une quelconque des revendications précédentes, **caractérisé en ce que** la pièce de fond (5) côté sortie présente une partie biseautée (5a) s'étendant pratiquement dans la direction axiale.

12. Refroidisseur de gaz d'échappement selon l'une quelconque des revendications précédentes, **caractérisé en ce que** le carter (7) comportant une zone d'extrémité côté sortie est fixé par un moyen de fixation (12), en particulier une vis, sur au moins l'un des deux composants, à savoir la pièce de fond (5) côté sortie ou le diffuseur de sortie (6).

13. Refroidisseur de gaz d'échappement selon l'une quelconque des revendications précédentes, **caractérisé en ce que** le carter (7) présente, au niveau d'une zone d'extrémité côté sortie, une structure à complémentarité de forme, en particulier une conicité, où le diffuseur de sortie (6) est en appui contre la structure, par complémentarité de forme.

14. Refroidisseur de gaz d'échappement selon la revendication 13, **caractérisé en ce qu'**un troisième joint d'étanchéité (1a) se trouve ou est disposé entre la structure à complémentarité de forme et le diffuseur de sortie (6).

15. Refroidisseur de gaz d'échappement selon la revendication 14, **caractérisé en ce que** le joint d'étanchéité (11a) est disposé sur le segment conique et / ou cylindrique du diffuseur de sortie.
